# EUROPÄISCHE PATENTSCHRIFT

(11) **EP 0 328 926 B1**
(45) Veröffentlichungstag und Bekanntmachung des Hinweises auf die Patenterteilung: **29.03.1995**
(21) Anmeldenummer: 89101594.3
(22) Anmeldetag: 31.01.1989
(51) Int. Cl.: H01H 35/38, H01H 35/26

(54) **Druckschalter**
Pressure switch
Pressostat

(30) Priorität: 15.02.1988 DE 3804685
(43) Veröffentlichungstag der Anmeldung: 23.08.1989
(73) Patentinhaber: KNORR-BREMSE AG, 80710 München (DE)
(72) Erfinder: Skach, Kuno, A-1190 Wien (AT)

(56) Entgegenhaltungen:
- EP-A- 0 082 064
- DE-A- 3 337 530
- FR-A- 1 185 900
- FR-A- 1 224 907
- US-A- 4 037 317

## Beschreibung

Die Erfindung betrifft einen Druckschalter nach dem Gattungsbegriff des Patentanspruches 1.

Bei Druckschaltern der gattungsgemäßen Art (DE-A-3 337 530) sind zwei Einzelanschläge tragende Kupplungsscheiben vorgesehen, von welchen mindestens eine mittels eines Mitnehmerelements mit einem im Druckschaltergehäuse drehbar gelagerten Hysterese-Stellelement in Zwangsverbindung ist, derart, daß der Axialabstand der beiden Einzelanschläge zum Zwecke der Verstellung der Hysterese veränderbar ist. Im Hysterese-Stellelement ist drehbar eine Stellschraube für die erste Justierverschraubung gelagert, d.h. daß ein Verdrehen der Stellschraube ungewollt zu einem Verdrehen des Hysterese-Stellelements und damit zu einer Betätigung der zweiten Justierverschraubung führen kann. Auch ist ein Verklemmen des Stellelements bei Drehbetätigung nicht auszuschließen.

Davon ausgehend besteht die Aufgabe der Erfindung darin, einen Druckschalter der in Rede stehenden Art so auszugestalten, daß durch Doppelfunktion des Hysterese-Stellelements verursachte Fehleinstellungen vermeidbar sind; auch durch Verklemmungen verursachte Fehleinstellungen sollen ausgeschlossen werden.

Zur Lösung dieser Aufgabe dienen die Merkmale nach dem Kennzeichnungsteil des Patentanspruches 1.

Der Druckschalter weist zwei baulich völlig voneinander getrennte Justierverschraubungen zum getrennten Einstellen der Vorspannung der Regelfeder und damit des Schaltdruckes einerseits und des axialen Abstandes der Einzelanschläge und damit der Schalthysterese andererseits auf, wobei die Verstellung des axialen Abstandes der Einzelanschläge durch die Hubbegrenzung der Gewindehülse verklemmungsfrei begrenzt ist.

Vorteilhafte Ausgestaltungen und Weiterbildungen sind in weiteren Patentansprüchen aufgeführt.

In der Zeichung ist ein Ausführungsbeispiel für einen nach der Erfindung ausgebildeten Druckschalter dargestellt, und zwar zeigt
Figur 1 ein Schnittbild und
Figur 2 einen Ausschnitt aus Figur 1 in vergrößertem Maßstab.

Der Druckschalter weist ein Schaltergehäuse 1 auf, welches einen Zylinderabschnitt 2 beinhaltet, in welchem ein Schaltkolben 3 abgedichtet verschieblich geführt ist. Zur einen Seite des Schaltkolbens 3 befindet sich ein Beaufschlagungsraum 4, der mit einem Leitungsanschluß 5 zum Zuführen eines Schaltdruckes verbunden ist. Andererseits grenzt an den Schaltkolben 3 ein mit Atmosphärendruck beaufschlagter Federraum 6 an, in welchem sich eine gegebenenfalls aus mehreren Einzelfedern zusammengesetzte Regelfeder 7 befindet. Die zum Schaltkolben 3 gleichachsige Regelfeder 7 liegt schaltkolbenseitig auf einem Federteller 8 auf, welcher zum Ausgleich von Federunregelmäßigkeiten über eine Kugel 9 gegen den Schaltkolben 3 abgestützt ist. Andererseits, schaltkolbenabgewandt, stützt sich die Regelfeder 7 gegen einen Federteller 10 ab, welcher mittels einer radial vorspringenden Nase 11 in einen Längsschlitz 12 des Schaltergehäuses 1 eingreift und so undrehbar axialverschieblich geführt ist. Der Federteller 10 ist zentrisch mit einer Gewindespindel 13 verschraubt, welche in Wirkrichtung der Regelfeder 7 mittels eines Ringflansches 14 axial unverschieblich und drehbar gegen das Schaltergehäuse 1 abgestützt ist. Die Gewindespindel 13 durchsetzt mit einem zylindrischen Abschnitt eine Wandung des Schaltergehäuses 1 und endet im Freien mit einem Sechskantabschnitt 15. Der Sechskantabschnitt 15 ist von Querbohrungen 16 durchsetzt, durch deren eine ein Plombierdraht 17 geführt ist, der vermittels einer Halterung 18 am Schaltergehäuse 1 festgelegt ist.

Ein zwischen den Ringflansch 14 und die Wandung des Schaltergehäuses 1 eingelegter Dichtring 19 hindert Fremdkörper bzw. Schmutz am Eindringen in den Federraum 6.

Der Schaltkolben 3 trägt einen Stößel 20, der den Beaufschlagungsraum 4 durchragt und mit einem zylindrischen Abschnitt 21 eine den Beaufschlagungsraum 4 begrenzende Wandung 22 des Schaltergehäuses 1 abgedichtet verschieblich durchsetzt. In den Abschnitt 21 ist ein ebenfalls dem Stößel 20 zugehörender, als Gewindestift ausgebildeter Abschnitt 23 eingeschraubt, wobei zwischen die beiden Abschnitte 21 und 23 eine radial überstehende Ringscheibe als Einzelanschlag 24 eingespannt ist. Der Abschnitt 23 ist im Anschluß an den Einzelanschlag 24 zu seinem Einschrauben in den Abschnitt 21 mit einem Profilflächenabschnitt 25 versehen, an welchen sich ein Gewindeabschnitt 26 anschließt, welcher das Ende des Stößels 20 bildet. Mit dem Gewindeabschnitt 26 ist verstellbar eine Mutter 27 verschraubt, deren eine Stirnfläche einen dem Einzelanschlag 24 mit Abstand gegenüberstehenden, zweiten Einzelanschlag 28 bildet. Die äußere Mantelfläche der Mutter 27 ist zu achsparallel verlaufenden Profilflächen ausgebildet, mit welchen die Mutter 27 an korrespondierenden Innenprofilflächen 29 in einer Ausnehmung 30 einer die Mutter 27 umschließenden Gewindehülse 31 zu dieser undrehbar, aber axialverschieblich geführt ist. Der Profilflächenabschnitt 25 des Stößels 20 kann teilweise in eine ihn mit Spiel umgebende, Relativdrehungen zwischen dem Abschnitt 23 und der Mutter 27 ermöglichende Ausnehmung der Mutter 27 eintauchen.

Die Gewindehülse 31 weist einen Gewindeabschnitt 32 mit einem Außengewinde auf, welcher durch einen Ringflansch 33 von einem ins Freie ragenden Sechskantabschnitt 34 abgetrennt ist. Der Gewindeabschnitt 32 ist verstellbar mit dem Schaltergehäuse 1 verschraubt. Der Ringflansch 33 ist zum Verschmutzungsschutz mittels eines Dichtringes 35 abgedichtet verschieblich am Schaltergehäuse 1 geführt; einerseits steht ihm eine Schulterfläche 36 des Schaltergehäuses 1 und andererseits eine durch einen in das Schaltergehäuse 1 eingesetzten Sicherungsring 37 gebildete Schulterfläche 38 gegenüber. Der Abstand der beiden Schulterflächen 36 und 38 ist größer als die Stärke des Ringflansches 33, er bestimmt den maximalen Verschiebehub des Ringflansches 33 und begrenzt damit den Verschraubungshub für die Gewindehülse 31 relativ zum Schaltergehäuse 1. Der im Freien befindliche Sechskantabschnitt 34 ist von Querbohrungen 39 durchsetzt, deren eine von einem mittels einer Halterung 40 am Schaltergehäuse 1 festgehaltenen Plombierdraht 41 durchsetzt ist.

Zwischen die beiden Einzelanschläge 24 und 28 greift ein Ende 42 eines Drehhebels 43 ein, der in seinem mittleren Bereich drehbar am Schaltergehäuse 1 gelagert ist. Das Ende 42 bildet zusammen mit den beiden Einzelanschlägen 24 und 28 eine Anschlagvorrichtung 24, 28, 42. Am anderen Ende 44 des Drehhebels 43 liegt ein Schaltstößel 45 eines üblichen Mikroschalters 46 an. Der Mikroschalter 46 weist ein übliches Schaltverhalten auf: Zum Schalten ist der Schaltstößel 45 gegen eine bestimmte Federkraft einzudrücken, nach einem bestimmten Eindrückhub schnappt der Mikroschalter 46 in seine geschaltete Stellung um, wobei die den Schaltstößel 45 in dessen Ausdrückrichtung belastende Federkraft sprungartig wesentlich reduziert wird; bei Freigabe des Schaltstößels drückt die reduzierte Federkraft diesen aus dem Mikroschalter 46 heraus, wobei der Mikroschalter 46 in seine ungeschaltete Schaltstellung zurückschnappt und während dieses Schnappvorganges die Federbelastung des Schaltstößels 45 wieder auf den Ausgangswert erhöht. Vom Drehhebel 43 ragt ein Hebelarm 47 aus, der mehrere, in einer Reihe angeordnete, ihn durchsetzende Haltebohrungen 48 aufweist. In eine der Haltebohrungen 48 ist eine Zugfeder 49 eingehängt, welche andererseits am Schaltergehäuse 1 gehalten ist und als Drehfeder wirkend auf den Drehhebel 43 ein derartiges Drehmoment ausübt, daß dessen Ende 44 mit einer Kraft am Schaltstößel 45 anliegt, die geringer als die im ungeschalteten Zustand, aber größer als die im geschalteten Zustand des Mikroschalters 46 von diesem auf den Schaltstößel 45 einwirkende Federkraft ist. Durch diese Bemessung der Stärke der Zugfeder 49 bildet diese zusammen mit dem Mikroschalter 46 und dem Drehhebel 43 eine bistabile Schaltvorrichtung, das heißt, bei Fehlen weiterer Kräfte behält der Mikroschalter 46 unter der überwiegenden Federbelastung seines Schaltstößels 45 die ungeschaltete Schaltstellung, im geschalteten Zustand dagegen unter der überwiegenden Belastung durch die Zugfeder 49 den geschalteten Zustand bei. Der Mikroschalter 46 kann ein- oder mehrpolig ausgebildet sein, die Kabelanschlüsse erfolgen durch einen Gehäuseteil 50.

Im Einstellzustand nach der Zeichnung befindet sich der Federteller 10 in seiner obersten Schraubstellung auf der Gewindespindel 13, wobei die Regelfeder 7 auf geringste Vorspannung eingestellt ist. Auch die Gewindehülse 31 befindet sich in ihrer obersten Schraubstellung im Schaltergehäuse 1, wobei ihr Ringflansch 33 an der Schulterfläche 36 anliegt. Die Mutter 27 befindet sich dabei ebenfalls in ihrer obersten Schraubstellung auf dem Gewindeabschnitt 26, wobei der Abstand zwischen den Einzelanschlägen 24 und 28 nur geringfügig größer als die Stärke des Hebelendes 42 ist; der Druckschalter ist damit auf geringste Schalthysterese eingestellt. Im dargestellten, drucklosen Zustand hält die Regelfelder 7 den Schaltkolben 3 in dessen unterster Stellung, in welcher er durch Anlage am Schaltergehäuse 1 abgefangen ist. Der Drehhebel 43 befindet sich dabei durch Eingriffe seines Endes 42 zwischen die beiden Einzelanschläge 24 und 28 in seiner linken Drehlage, in welcher er unter der Kraft der Zugfeder 49 den Mikroschalter 46 bei eingedrücktem Schaltstößel 45 in der geschalteten Lage hält.

Wird durch den Leitungsanschluß 5 dem Beaufschlagungsraum 4 Druckmittel zugeführt, so beginnt sich bei Überschreiten einer bestimmten Druckhöhe der Schaltkolben 3 entgegen der Kraft der Regelfeder 7 anzuheben, wobei er den Stößel 20 mitnimmt. Bei dieser Hubbewegung läuft alsbald der untere Einzelanschlag 28 gegen das Hebelende 42 an und nimmt dieses unter Rechtsdrehen des Hebels 43 mit. Der Schaltstößel 45 wird hierdurch freigegeben und unter seiner Federbelastung aus dem Mikroschalter 46 ausgedrückt, bis der Mikroschalter 36 in seine ungeschaltete Schaltstellung schnappt, wobei die plötzlich verstärkte Federbelastung des Schaltstößels 45 den Drehhebel 43 unter Abheben vom Einzelanschlag 28 in eine der Ruhelage des Schaltstößels 45 entsprechende Stellung dreht. Bei weiterem Druckanstieg im Beaufschlagsraum 4 kann der Einzelanschlag 28 wieder zur Anlage am Drehhebel 43 gelangen und diesen entgegen der Kraft der Zugfeder 49 unter Abheben vom Schaltstößel 45 nach rechts drehen; die oberste Hubstellung des Schaltkolbens 3 ist durch dessen Anlage am unteren Ende der Gewindespindel 13 begrenzt.

Bei nachfolgender Druckabsenkung im Beaufschlagsraum 4 senkt sich der Schaltkolben 3 unter der Kraft der Regelfeder 7 wieder ab, wobei sich der Drehhebel 43 unter der Kraft der Zugfeder 49 bis zur Anlage seines Hebelendes 44 am Schaltstößel 45 nach links dreht. Bei weiterer Absenkung des Schaltkolbens 3 verharrt der Drehhebel 43 in seiner Stellung, bis der obere Einzelanschlag 24 zur Anlage am Hebelende 42 gelangt und über dieses den Drehhebel 43 weiter nach links dreht. Hierbei wird der Schaltstößel 45 in den Mikroschalter 46 eingedrückt, bis dieser in seine geschaltete Stellung schnappt, woraufhin die Zugfeder 49 die Ausdrückkraft des Schaltstößels 45 überwindet und diesen völlig eindrückt. Unmittelbar nachfolgend gelangt der Schaltkolben 3 wieder in seine unterste, durch Auflage am Schaltergehäuse 1 bestimmte, dargestellte Stellung.

Es ist wesentlich, daß bei ansteigendem Druck im Beaufschlagungsraum 4 das Schalten des Mikroschalters 46 durch Anlage des Hebelendes 42 am unteren Einzelanschlag 25, also bei höherer Hubstellung des Schaltkolbens 3 erfolgt als bei absinkendem Druck im Beaufschlagungsraum 4, wobei das Schalten des Mikroschalters 46 durch Anlage des Hebelendes 42 am oberen Einzelanschlag 24 und damit bei niedrigerer Hubstellung des Schaltkolbens 3 erfolgt. Der Hubstellungsdifferenz des Schaltkolbens 3 entspricht eine eine Schalthysterese darstellende Beaufschlagungsdruckdifferenz für den Schaltkolben 3.

Nach Lösen des Plombierdrahtes 17 kann durch Drehen des Sechskantabschnittes 15 beispielsweise mittels eines Schraubenschlüssels der Federteller 10 auf der Gewindespindel 13 nach abwärts verschraubt werden, wodurch die Vorspannung der Regelfeder 7 gesteigert und damit der Schaltdruck des Druckschalters erhöht wird. Nach Einstellung des gewünschten Schaltdruckes kann zur Sicherung ein neuer Plombierdraht 17 angebracht werden. Da sich beim Einstellen des Schaltdruckes der Abstand der Einzelanschläge 24 und 28 nicht ändert, bleibt bei diesem Einstellvorgang die Schalthysterese konstant.

Zum Verändern der Schalthysterese ist nach Lösen des Plombierdrahtes 41 die Gewindehülse 31 beispielsweise vermittels eines an den Sechskantabschnitt 34 anzusetzenden Schraubenschlüssels aus dem Schaltergehäuse 1 herauszuschrauben. Beim Verschrauben der Gewindehülse 31 nimmt diese über ihre Innenprofilflächen 29 die Mutter 27 mit, wodurch diese sich auf dem Gewindeabschnitt 26 des Stößels 20 abwärts verschraubt und sich somit der Einzelanschlag 28 vom Einzelanschlag 24 entfernt. Der Abstand zwischen den beiden Einzelanschlägen 24 und 28 wird somit vergrößert; diesem vergrößerten Abstand entspricht eine vergrößerte Hubstellungsdifferenz des Schaltkolbens 3 bei den Schaltvorgängen des Mikroschalters 46 und eine dementsprechend vergrößerte Druckdifferenz und somit Schalthysterese. Das Ausschrauben der Gewindehülse 31 kann bis zum Anschlagen ihres Ringflansches 33 an der unteren Schulterfläche 38 erfolgen, es ist dann der größtmögliche Abstand der beiden Einzelanschläge 24 und 28 und damit die maximale Schalthysterese eingestellt.

Durch die Hubbegrenzung für die Verschraubung der Gewindehülse 31 vermittels Anschlagen deren Ringflansches 33 an den Schalterflächen 36 und 38 wird zugleich die Drehung und damit der Verschraubungshub der Mutter 27 auf dem Gewindeabschnitt 26 begrenzt. Auch bei Aufbringen großer Drehkräfte auf die Gewindehülse 31 wird somit ein Verklemmen, beispielsweise ein Einklemmen des Hebelendes 42 zwischen die Einzelanschläge 24 und 28 durch Einstellen eines zu kleinen Abstandes, sicher ausgeschlossen.

Es kann zweckmäßig sein, beim Justieren des Druckschalters zuerst dessen Schalthysterese und dann den Schaltdruck einzustellen, da beim Einstellen der Schalthysterese sich der Abstand des unteren Einzelanschlages 28 vom Schaltkolben 3 ändert. Andererseits ist es jedoch auch möglich, erst den durch Anlage des Hebelendes 42 am oberen Einzelanschlag 24 bestimmten Einschaltdruck für den Mikroschalter 46 und sodann die Schalthysterese mit dem durch Anlage des Hebelendes 42 am unteren Einzelanschlag 28 bestimmten Ausschaltdruck zu justieren.

In Abänderung vom dargestellten und vorstehend beschriebenen Ausführungsbeispiel ist es selbstverständlich auch möglich, anstelle des monostabilen Mikroschalters 46, der zusammen mit der Zugfeder 49 die bistabile Schnappschaltvorrichtung bildet, einen von vorneherein selbst bistabil ausgebildeten Schnappschalter zu verwenden, die Zugfeder 49 kann dabei entfallen. Durch bezogen auf das Hebelende 44 nach unten versetzte, umgekehrte Anordnung des Mikroschalters 46 und nach oben versetzte Anordnung der Zugfeder 49 ist die Zuordnung von Schaltdruckbeaufschlagung des Schaltkolbens 3 und Schaltzustand des Mikroschalters 46 vertauschbar. Weiterhin ist es möglich, die Länge der Gewindespindel 13 derart zu bemessen, daß der Schaltkolben 3 an deren unterem Ende unmittelbar nach dem Schalten des Mikroschalters 46, vor einem Abheben des Hebelendes 44 vom Schaltstößel 45, erfolgt. Schließlich kann der Stößel 20 mit dem Abschnitt 21, dem Einzelanschlag 24 und der Gewindespindel 26 einstückig ohne Profilflächenabschnitt 25 ausgebildet werden, der Einzelanschlag 24 wird dabei zweckmäßig durch das untere Ende des verstärkt auszubildenden Abschnittes 21 gebildet. Andererseits kann der Einzelanschlag 24 auch durch einen in den Stößel 20 einzusetzenden Querstift ausgebildet werden.

Die axialverschiebliche, undrehbare Führung der Mutter 27 an der Gewindehülse 31 kann natürlich auch durch andersartige Ausbildung der in ihrem Wortlaut weit zu verstehenden Innenprofilflächen 29 als der vorbeschriebenen und gezeigten, prismenähnlichen Führungsvorrichtung mit Vierkant-, Sechskant- oder sonstigen Vielkantflächenquerschnitt erfolgen. Insbesondere ist hierunter auch eine Nut-Stift-Führung mit in wenigstens eine Axialnut des einen Teiles eingreifendem Querstift am anderen Teil, eine Nut-Feder-Führung oder ergleichen zu verstehen.

Zur Atmosphärenverbindung des den Federraum 6 mitumfassenden Innenraumes des Druckschalters ist ein Entlüftungsventil 51 üblicher Bauart vorgesehen.

### Bezugszeichenliste

- 1: Schaltergehäuse
- 2: Zylinderabschnit
- 3: Schaltkolben
- 4: Beaufschlagungsraum
- 5: Leitungsanschluß
- 6: Federraum
- 7: Regelfeder
- 8: Federteller
- 9: Kugel
- 10: Federteller
- 11: Nase
- 12: Längsschlitz
- 13: Gewindespindel
- 14: Ringflansch
- 15: Sechskantabschnitt
- 16: Querbohrung
- 17: Plombierdraht
- 18: Halterung
- 19: Dichtung
- 20: Stößel
- 21: Abschnitt
- 22: Wandung
- 23: Abschnitt
- 24: Einzelanschlag
- 25: Profilflächenabschnitt
- 26: Gewindeabschnitt
- 27: Mutter
- 28: Einzelanschlag
- 29: Innenprofilflächen
- 30: Ausnhemung
- 31: Gewindehülse
- 32: Gewindeabschnitt
- 33: Ringflansch
- 34: Sechskantabschnitt
- 35: Dichtring
- 36: Schaltfläche
- 37: Sicherungsring
- 38: Schalterfläche
- 39: Querbohrung
- 40: Halterung
- 41: Plombierdraht
- 42: Ende
- 24, 28, 42: Anschlagvorrichtung
- 43: Drehhebel
- 44: Ende
- 45: Schaltstößel
- 46: Mikroschalter
- 47: Hebelarm
- 48: Haltebohrung
- 49: Zugfeder
- 50: Gehäuseteil
- 51: Entlüftungsventil

## Patentansprüche

1. Druckschalter mit einstellbarem Schaltdruck und einstellbarer Schalthysterese, mit einem vom Schaltdruck entgegen der Kraft einer Regelfeder (7) beaufschlagten Schaltkolben (3), mit einer von diesem bewegbaren, in beiden Bewegungsrichtungen wirksamen und zwei axial zueinander versetzte Einzelanschläge (24,28) aufweisenden Anschlagvorrichtung (24, 28, 42) mit einem Leerhub, und mit einer durch die Anschlagvorrichtung schaltbaren, bistabilen Schnappschaltvorrichtung, wobei die Kraft der Regelfeder (7) durch eine erste Justierverschraubung (10, 13) und der axiale Abstand der Einzelanschläge (24, 28) durch eine zweite Justierverschraubung (26, 27) einstellbar ist, wobei ferner das dem Schaltkolben (3) abgewandte Ende der Regelfeder (7) über die erste Justierverschraubung (10, 13) verstellbar gegen das Schaltergehäuse (1) abgestützt ist, und der Schaltkolben (3) auf seiner der Regelfeder (7) abgewandten Seite die beiden Einzelanschläge (24, 28) trägt, **dadurch gekennzeichnet,** daß ein drehbares Teil (27) der zweiten Justierverschraubung (26, 27) axialverschieblich und undrehbar mit einer mit dem Schaltergehäuse (1) justierbar verschraubten Gewindehülse (31) gekoppelt ist und die manuell drehbare Gewindehülse (31) vermittels zweier axialer Anschläge (36, 38) zum Schaltergehäuse (1) um nur einen begrenzten Hub verschraubbar ist.

2. Druckschalter nach Anspruch 1, **dadurch gekennzeichnet,** daß die Gewindehülse (31) einen mit dem Schaltergehäuse (1) verschraubten Gewindeabschnitt (32), einen gegebenenfalls abgedichtet verschieblich am Schaltergehäuse (1) geführten Ringflansch (33) und einen ins Freie ragenden Profil-, gegebenenfalls Sechskantabschnitt (34) aufweist, und daß dem Ringflansch (33) beiderseits je eine Schulterfläche (36, 38) des Schaltergehäuses (1) gegenübersteht, wobei der axiale Abstand der Schulterflächen (36, 38) die Stärke des Ringflansches (33) um den maximalen Verschraubungshub der Gewindehülse (31) übersteigt.

3. Druckschalter nach Anspruch 1 und 2, **dadurch gekennzeichnet,** daß der eine Einzelanschlag (24) ein fest mit dem Stößel (20) verbundener, radialer Vorsprung ist und der zweite Einzelanschlag (28) von der Stirnfläche einer mit dem Stößel (20) justierbar verschraubten Mutter (27) gebildet ist, und daß die in eine axiale Ausnehmung (30) der Gewindehülse (31) eingreifende Mutter (27) beispielsweise mittels Profilflächen (29) in der Ausnehmung (30) undrehbar und längsverschieblich geführt ist.

4. Druckschalter nach Anspruch 3, **dadurch gekennzeichnet,** daß der Stößel (20) mit einem Gewindeabschnitt (26) endet, auf welchen die Mutter (27) aufgeschraubt ist.

5. Druckschalter nach Anspruch 4, **dadurch gekennzeichnet,** daß der Stößel (20) zwischen dem Schaltkolben (3) und dem den radialen Vorsprung bildenden Einzelanschlag (24) einen zylindrischen Abschnitt (21) aufweist, der abgedichtet axial verschieblich eine einen Beaufschlagungsraum (4) für den Schaltkolben (3) begrenzende Wandung (22) des Schaltergehäuses (1) durchsetzt.

6. Druckschalter nach Anspruch 3, **dadurch gekennzeichnet,** daß der den Einzelanschlag (24) bildende, radiale Vorsprung durch einen den Stößel (20) durchsetzenden Querstift, eine am Stößel befindliche Ringschulter oder dergleichen gebildet ist.

7. Druckschalter nach Anspruch 1, **dadurch gekennzeichnet,** daß die Regelfeder (7) gegen einen undrehbar axialverschieblich am Schaltergehäuse (1) geführten Federteller (10) abgestützt ist, der verstellbar mit einer ihn durchsetzenden Gewindespindel (13) verschraubt ist, und daß die Gewindespindel (13) drehbar und zumindest in Wirkrichtung der Regelfeder axial unverschieblich gegen das Schaltergehäuse (1) abgestützt ist, dessen Wandung durchsetzt und im Freien mit einem Profil-, gegebenenfalls Sechskantabschnitt (15) endet.

8. Druckschalter nach den Ansprüchen 2 und 7, **dadurch gekennzeichnet,** daß die Profil-, gegebenenfalls Sechskantabschnitte (34, 15) der Gewindehülse (31) und der Gewindespindel (13) zumindest annähernd gleichachsig auf gegenüberliegenden Seiten des Schaltergehäuses (1) aus diesem herausragen und Querbohrungen (39, 16) aufweisen, durch welche am Schaltergehäuse (1) festlegbare Plombierdrähte (41, 17) führbar sind.

9. Druckschalter nach einem oder mehreren der voranstehenden Ansprüche, **dadurch gekennzeichnet,** daß zwischen die Einzelanschläge (24, 28) das Ende (42) eines Drehhebels (43) eingreift, an welchem der Schaltstößel (45) eines monostabilen Mikroschalters (46) anliegt, und daß der Drehhebel (43) in Schaltrichtung des Mirkoschalters (46) von einer Drehfeder belastet ist, deren Stärke geringer als die zum Schalten des Mikroschalters (46) erforderliche Kraft, aber größer als die am Schaltstößel (45) bei geschaltetem Mikroschalter (46) wirksame Rückstellkraft ist.

10. Druckschalter nach Anspruch 9, **dadurch gekennzeichnet,** daß der Drehhebel (43) einen Hebelarm (47) aufweist, an welchem die als Zugfeder (49) ausgebildete Drehfeder, gegebenenfalls durch Einhängen in eine von mehreren, in einer Reihe angeordnete, den Hebelarm (47) durchsetzende Haltebohrungen (48) verstellbar, angreift.

## Claims

1. Pressure switch with adjustable switching pressure and adjustable switching hysteresis, having a switching piston (3) acted on by the switching pressure against the force of a governing spring (7), having a stop device (24, 28, 42) with an idling stroke which is movable away from this switching piston, effective in both directions of movement, and having two individual stops (24, 28) axially offset with respect to each other, and having a bistable snap switch device which can be switched by the stop device, the force of the governing spring (7) being adjustable by a first screw adjuster coupling (10, 13) and the axial distance of the individual stops (24, 28) being adjustable by a second screw adjuster coupling (26, 27), and in addition the end of the governing spring (7) remote from the switching piston (3) being supported adjustably by means of the first screw adjuster coupling (10, 13) against the switch housing (1), and the switching piston (3) carrying on its side remote from the governing spring (7) the two individual stops (24, 28), **characterised in that** a rotatable portion (27) of the second screw adjuster coupling (26, 27) is coupled axially displaceably and non-rotatably to a threaded sleeve (31) adjustably screwed to the switch housing (1), and by means of two axial stops (36, 38) the manually rotatable threaded sleeve (31) can be screwed to the switch housing (1) by only a limited stroke.

2. Pressure switch according to claim 1, **characterised in that** the threaded sleeve (31) has a threaded portion (32) screwed to the switch housing (1), an annular flange (33) guided displaceably on the switch housing (1) and possibly sealed, and a profiled, possibly hexagonal portion (34) projecting into the open, and in that a shoulder surface (36, 38) of the switch housing (1) is opposite each side of the annular flange (33), the axial spacing of the shoulder surfaces (36, 38) exceeding the thickness of the annular flange (33) by the maximum screw stroke of the threaded sleeve (31).

3. Pressure switch according to claim 1 and 2, **characterised in that** one individual stop (24) is a radial projection connected fixedly to the push rod (20), and the second individual stop (28) is formed by the end face of a nut (27) screwed adjustably to the push rod (20), and in that the nut (27) engaging into an axial recess (30) of the threaded sleeve (31) is guided non-rotatably and longitudinally displaceably for instance by means of profiled surfaces (29) in the recess (30).

4. Pressure switch according to claim 3, **characterised in that** the push rod (20) ends with a threaded portion (26) onto which the nut (27) is screwed.

5. Pressure switch according to claim 4, **characterised in that** between the switching piston (3) and the individual stop (24) forming the radial projection the push rod (20) has a cylindrical portion (21) which, in an axially movable and sealed fashion, passes through a wall (22) of the switch housing (1) defining a pressure chamber (4) for the switching piston (3).

6. Pressure switch acccording to claim 3, **characterised in that** the radial projection forming the individual stop (24) is formed by a cross pin passing through the push rod (20), an annular shoulder located on the push rod, or the like.

7. Pressure switch according to claim 1, characterised in that the governing spring (7) is supported against a spring washer (10) guided non-rotatably and axially movably on the switch housing (1), this washer being screwed adjustably to a threaded spindle (13) passing through it, and in that the threaded spindle (13) is supported, rotatably and axially non-movably at least in the operating direction of the governing spring, against the switch housing (1), passes through its wall and ends in the open with a profiled, possibly hexagonal, portion (15).

8. Pressure switch according to claims 2 and 7, **characterised in that** the profiled, possibly hexagonal, sections (34, 15) of the threaded sleeve (31) and the threaded spindle (13) project out of the switch housing (1) at least approximately coaxially on opposite sides of this switch housing, and have transverse bores (39, 16) through which can be guided sealing wires (41, 17) which can be fixed to the switch housing (1).

9. Pressure switch according to one or more of the preceding claims, **characterised in that** the end (42) of a rotary lever (43) engages between the individual stops (24, 28), with the switching push rod (45) of a monostable microswitch (46) abutting against this lever, and in that the rotary lever (43) is loaded by a rotary spring in the switching direction of the microswitch (46), the strength of this spring being less than the force necessary for switching the microswitch (46) but greater than the restoring force effective on the switching push rod (45) when the microswitch (46) is switched on.

10. Pressure switch according to claim 9, **characterised in that** the rotary lever (43) has a lever arm (47) engaged by the rotary spring designed as a tension spring (49), adjustable if necessary by hooking into one of several holding bores (48) passing through the lever arm (47) and arranged in a row.

## Revendications

1. Pressostat à pression de commutation réglable et à hystérésis de commutation réglable, comportant un piston de commutation (3) chargé par la pression de commutation à l'encontre de la force d'un ressort de réglage (7), un dispositif de butée (24,28,42), qui est déplaçable par ce piston, agit dans deux directions de déplacement, a deux butées individuelles (24,28) décalées axialement l'une par rapport à l'autre et possèdent une course à vide, et un dispositif bistable de commutation brusque, pouvant être commuté au moyen du dispositif de butée, et dans lequel la force du ressort de réglage (7) est réglable au moyen d'un premier dispositif bistable d'ajustement (10,13) et la distance axiale des butées individuelles (24,25) est réglable à l'aide d'un second dispositif de vissage d'ajustement (26,27); et dans lequel, en outre, l'extrémité du ressort de réglage (7), tournée à l'opposé du piston de commutation (27), prend appui de manière réglable au moyen du premier dispositif de vissage d'ajustement (10,13), contre le boîtier (1) du pressostat, et le piston de commutation (3) porte les deux butées individuelles (24,28), sur son côté tourné à l'opposé du ressort de réglage (7), caractérisé par le fait qu'une partie tournante (27) du second dispositif de vissage d'ajustement (26,27) est accouplée, de manière à être déplaçable axialement et en étant bloquée en rotation, à une douille (31) vissée d'une manière ajustable sur le boîtier (1) du pressostat et que la douille fixée (31), que l'on peut faire tourner manuellement, peut être vissée seulement sur une course limitée, au moyen des deux butées axiales (36,38) par rapport au boîtier (1) du pressostat.

2. Pressostat suivant la revendication 1, caractérisé par le fait que la douille filetée (31) possède une section filetée (32), qui est vissée dans le boîtier (1) du pressostat, une bride annulaire (33) qui est déplaçable d'une manière guidée dans le boîtier (1) du pressostat, éventuellement d'une manière étanche, et une section profilée (34), éventuellement en profil hexagonal, qui fait saillie à l'air libre, et que des deux côtés, une surface d'épaulement (36,38) du boîtier (1) du pressostat est en vis-à-vis de la bride annulaire (33), la distance axiale entre les surfaces d'épaulement (36,35) dépassant l'épaisseur de la bride annulaire (33), de la course maximale de vissage de la douille filetée (31).

3. Pressostat suivant les revendications 1 et 2, caractérisé par le fait qu'une butée individuelle (24) est un appendice saillant radial, qui est relié rigidement au poussoir (20) et que la seconde butée individuelle (28) est formée par la surface frontale d'un écrou (27) vissé de manière ajustable au poussoir (20), et que l'écrou (27), qui s'engage dans un évidement axial (3) de la douille filetée (31), est guidé avec blocage en rotation et possibilité de déplacement longitudinal dans l'évidement (30).

4. Pressostat suivant la revendication 3, caractérisé par le fait que le poussoir (20) se termine par une section filetée (26), sur laquelle est vissé l'écrou (27).

5. Pressostat suivant la revendication 4, caractérisé par le fait que le poussoir (20) possède, entre le piston de commutation (3) et la butée individuelle (24) qui forme l'appendice saillant radial, une partie cylindrique (21), qui traverse, avec possibilité de déplacement axial étanche, une paroi (22) du boîtier (1) du pressostat, qui limite un espace de charge (4) pour le piston de commutation (3).

6. Pressostat suivant la revendication 3, caractérisé par le fait que l'appendice saillant radial, qui forme la butée individuelle (24), est constitué par une tige transversale, qui traverse le poussoir (20), par un épaulement annulaire situé sur le poussoir ou analogue.

7. Pressostat suivant la revendication 1, caractérisé par le fait que le ressort de réglage (16) prend appui contre une coupelle (10) d'appui de ressort guidée de manière à être déplaçable axialement, tout en étant bloquée en rotation, sur le boîtier (1) du pressostat et qui est vissée, de manière à être réglable, sur une broche filetée (13) qui la traverse, et que la broche filetée (13) prend appui contre le boîtier (1) du pressostat, de manière à pouvoir tourner et sans possibilité de déplacement axial au moins dans une direction d'action du ressort de réglage, traverse la paroi du boîtier et se termine à l'air libre par une section profilée (15), éventuellement ayant un profil hexagonal.

8. Pressostat suivant les revendications 2 et 7, caractérisé par le fait que les sections profilées (34,15) possédant éventuellement un profil hexagonal, de la douille filetée (31) et de la broche filetée (13) font saillie hors du boîtier (1) du pressostat, au moins approximativement coaxialement sur des côtés opposés de ce boîtier et possèdent des perçages transversaux (39,16), à travers lesquels peuvent être guidés des fils de plombage (41,17), qui peuvent être fixés sur le boîtier (1) du pressostat.

9. Pressostat suivant une ou plusieurs des revendications précédentes, caractérisé par le fait qu'entre les butées individuelles (24,28) s'engage l'extrémité (42) d'un levier pivotant (43), sur lequel s'applique le poussoir de commutation (45) d'un micro-interrupteur monostable (46), et que le levier pivotant (43) est chargé, dans la direction de commutation du micro-interrupteur (46), par un ressort de torsion, dont la force est inférieure à la force requise pour la commutation du micro-interrupteur (46), mais est supérieure à la force de rappel qui agit sur le poussoir de commutation (45) lorsque le micro-interrupteur (46) est commuté.

10. Pressostat suivant la revendication 9, caractérisé par le fait que le levier pivotant (43) possède un bras de levier (47), qu'attaque le ressort de torsion, réalisé sous la forme d'un ressort de traction (49), d'une manière réglable éventuellement moyennant son accrochage dans l'un de plusieurs perçages de retenue (48) qui sont disposés en série et traversent le bras (47) du levier.
